# EUROPÄISCHE PATENTSCHRIFT

(11) **EP 1 631 228 B1**
(45) Veröffentlichungstag und Bekanntmachung des Hinweises auf die Patenterteilung: **20.12.2006**
(21) Anmeldenummer: 03706287.4
(22) Anmeldetag: 06.02.2003
(51) Int. Cl.: A61G 7/00, A45D 19/04

(54) **MOBILE WASCH-VORRICHTUNG**
MOBILE WASHING DEVICE
DISPOSITIF DE LAVAGE MOBILE

(43) Veröffentlichungstag der Anmeldung: 08.03.2006
(73) Patentinhaber: Telos Gbr, 70771 Leinfelden-Echterdingen (DE)
(72) Erfinder: DOBER, Andreas, 70180 Stuttgart (DE)
(74) Vertreter: Kiessling, Christian
(86) Internationale Anmeldenummer: PCT/DE2003/000333
(87) Internationale Veröffentlichungsnummer: WO 2004/069123

(56) Entgegenhaltungen:
- DE-A- 19 750 478
- DE-C- 19 609 216
- GB-A- 402 898

## Beschreibung

Die Erfindung betrifft eine mobile Wasch-Vorrichtung zum Waschen bettlägeriger Personen, mit einem Basisgehäuse mit einer Funktionseinheit, einem Frischwasserspeicher und einem Schmutzwasserspeicher sowie einer Waschschüssel mit einer über eine erste Flüssigkeitsleitung mit dem Frischwasserspeicher verbundenen Wasserabgabeeinheit und einer über eine zweite Flüssigkeitsleitung mit dem Schmutzwasserspeicher verbundenen Wasseraufnahmeeinheit, wobei die Waschschüssel eine Auskragung aufweist und um eine senkrecht angeordnete Längsachse in einem unterhalb der Wasserschüssel angeordneten Lager drehbar gelagert ist, wobei das Lager mittels einer waagerecht angeordneten Schiebeeinrichtung waagerecht reziprozierbar verschiebbar ist.

Vorrichtungen der eingangs genannten Art, wie sie z.B. aus GB-A-402 898 bekannt sind, werden im Stand der Technik verwendet, um bettlägerigen Personen im Bett eine Waschmöglichkeit für im wesentlichen Hände, Arme, Gesicht zu schaffen, ohne dabei das Bett verlassen zu müssen. Es hat sich jedoch gezeigt, dass es mit Hilfe der bekannten Vorrichtungen nicht ermöglicht ist, größere Körperareale wie beispielsweise den gesamten Kopf samt Haaren zu waschen.

Aufgabe der Erfindung ist es eine mobile Wasch-Vorrichtung zu schaffen, mittels derer auch größere Körperareale einer bettlägerigen Person wie Kopf samt Haaren zu waschen sind, ohne dass zu diesem Zweck das Bett verlassen werden muss.

Für eine Vorrichtung der eingangs genannten Art ist erfindungsgemäß vorgesehen, dass die Schiebeeinrichtung mittels eines an der Basisstation befestigten Teleskoparmes reziprozierbar höhenverstellbar ist, wobei die zwischen dem Frischwasserspeicher und der Wasserabgabeeinheit vorgesehene erste Flüssigkeitsleitung als im wesentlichen in dem Teleskoparm geführter Schlauch ausgebildet ist.

Bevorzugte Ausführungsformen der Erfindung sind Gegenstand der Unteransprüche.

Bei der erfindungsgemäßen mobilen Wasch-Vorrichtung wird durch die Merkmalskombination, dass die Waschschüssel eine Auskragung aufweist und um eine senkrecht angeordnete Längsachse in einem unterhalb der Wasserschüssel angeordneten Lager drehbar gelagert ist, wobei das Lager mittels einer waagerecht angeordneten Schiebeeinrichtung waagerecht reziprozierbar verschiebbar ist und wobei die Schiebeeinrichtung mittels eines an der Basisstation befestigten Teleskoparmes reziprozierbar höhenverstellbar ist, erreicht, dass eine Vorrichtung geschaffen ist, bei der die Auskragung der Waschschüssel so bewegbar und arretierbar in Position bringbar ist, dass der Hals der bettlägerigen Person bequem so über der Waschschüssel zu liegen kommt, dass eine Kopfwäsche durchführbar ist, ohne dass dabei andere Körperteile der Person oder Teile des Bettes ungewollt mit Wasser in Kontakt treten.

Gemäß einer ersten bevorzugten Ausführungsform der erfindungsgemäßen Vorrichtung ist vorgesehen, dass der Teleskoparm in senkrechter Position seiner Längsachse an der Basisstation befestigt ist. Die Schiebeeinrichtung ist dabei vorzugsweise rechtwinklig zum Teleskoparm angeordnet.

Gemäß einer anderen bevorzugten Ausführungsform der erfindungsgemäßen Vorrichtung ist vorgesehen, dass der Frischwasserspeicher innen vollständig hohl ausgebildet ist. Vorzugsweise ist auch der Schmutzwasserspeicher innen vollständig hohl ausgebildet.

Eine Pumpeneinrichtung zum Pumpen von Wasser aus dem Frischwasserspeicher ist vorzugsweise in der Funktionseinheit untergebracht ist. Erfindungsgemäß ist insbesondere die zwischen dem Frischwasserspeicher und der Wasserabgabeeinheit vorgesehene erste Flüssigkeitsleitung als im wesentlichen in dem Teleskoparm geführter Schlauch ausgebildet. Vorzugsweise ist die zwischen dem Schmutzwasserspeicher und der Wasseraufnahmeeinheit vorgesehene zweite Flüssigkeitsleitung als Wellrohrschlauch ausgebildet.

Gemäß einer wichtigen bevorzugten Ausführungsform der erfindungsgemäßen Vorrichtung ist vorgesehen, dass die Wasserabgabeeinheit als Duschkopf ausgebildet ist, der in einer am äußeren Rand der Waschschüssel zu befestigenden Halterungseinrichtung lösbar einrastbar ist.

Die Basisstation ist vorzugsweise auf Rollen angeordnet, um sie leicht transportabel zu gestalten.

Die erfindungsgemäße Vorrichtung wird im folgenden anhand einer bevorzugten Ausführungsform erläutert, die in den Figuren der Zeichnung dargestellt ist. Darin zeigt:
- Fig. 1: eine erste bevorzugte Ausführungsform der erfindungsgemäßen Vorrichtung in einer Ansicht von schräg oben;
- Fig. 2: die in Figur 1 dargestellte bevorzugte Ausführungsform der erfindungsgemäßen Vorrichtung in einer weiteren Ansicht von schräg oben;
- Fig. 3: die in Figur 1 dargestellte bevorzugte Ausführungsform der erfindungsgemäßen Vorrichtung in einer weiteren Ansicht von schräg oben;
- Fig. 4: einen Teil der in Figur 1 dargestellten bevorzugten Ausführungsform der erfindungsgemäßen Vorrichtung in einer Ansicht von schräg oben.

Die in Figur 1 dargestellte erfindungsgemäße mobile Wasch-Vorrichtung 100 zum Waschen bettlägeriger Personen enthält ein Basisgehäuse 110 mit einer Funktionseinheit 111, einem Frischwasserspeicher 112 und einem Schmutzwasserspeicher 113 sowie eine Waschschüssel 120 mit einer über eine erste Flüssigkeitsleitung 121 mit dem Frischwasserspeicher 112 verbundenen Wasserabgabeeinheit 130 und einer über eine zweite Flüssigkeitsleitung 122 mit dem Schmutzwasserspeicher 113 verbundenen Wasseraufnahmeeinheit 127 als Bindeglied zwischen der Waschschüssel 120 und der Flüssigkeitsleitung 122, wobei die Waschschüssel 120 erfindungswesentlich eine Auskragung 123 aufweist und um eine senkrecht angeordnete Längsachse in einem unterhalb der Waschschüssel 120 angeordneten Lager drehbar gelagert ist. Das Lager ist dabei mittels einer waagerecht angeordneten Schiebeeinrichtung 125 waagerecht reziprozierbar verschiebbar und die Schiebeeinrichtung 125 ist mittels eines an dem Basisgehäuse 110 befestigten Teleskoparmes 126, 126' reziprozierbar höhenverstellbar. Die Schiebeeinrichtung ist in einer Auszieheinheit 150 untergebracht. An dem Frischwasserspeicher 112 ist eine Wasserzulaufeinrichtung 161 für eine Wasserzulaufleitung 162 vorgesehen, und an dem Schmutzwasserspeicher 113 ist eine Wasserablaufeinrichtung 163 für eine Wasserablaufleitung 164 vorgesehen.

Der Teleskoparm 126, 126' ist in senkrechter Position seiner Längsachse an der Basisstation befestigt, wobei die Schiebeeinrichtung 125 rechtwinklig zum Teleskoparm 126, 126' angeordnet ist.

Der Frischwasserspeicher 112 und der Schmutzwasserspeicher 113 sind innen vollständig hohl ausgebildet, wobei eine nicht dargestellte Pumpeneinrichtung zum Pumpen von Wasser aus dem Frischwasserspeicher 112 in der Funktionseinheit 111 untergebracht ist.

Die zwischen dem Frischwasserspeicher 112 und der Wasserabgabeeinheit 130 vorgesehene erste Flüssigkeitsleitung 121 ist als im wesentlichen in dem Teleskoparm 126, 126' geführter Schlauch ausgebildet, wohingegen die zwischen dem Schmutzwasserspeicher 113 und der Wasseraufnahmeeinheit 127 vorgesehene zweite Flüssigkeitsleitung 122 als Wellrohrschlauch ausgebildet ist.

Die Wasserabgabeeinheit 130 ist als Duschkopf ausgebildet, der in einer am äußeren Rand der Waschschüssel 120 zu befestigenden Halterungseinrichtung 128 lösbar einrastbar ist.

Die Basisstation 111 ist auf Rollen 141, 142, 143, 144 angeordnet.

Das oben erläuterte Ausführungsbeispiel der Erfindung dient lediglich dem Zweck eines besseren Verständnisses der durch die Ansprüche definierten erfindungsgemäßen Lehre, die als solche durch das Ausführungsbeispiel nicht eingeschränkt ist.

## Patentansprüche

1. Mobile Wasch-Vorrichtung zum Waschen bettlägeriger Personen, mit einem Basisgehäuse (110) mit einer Funktionseinheit (111), einem Frischwasserspeicher (112) und einem Schmutzwasserspeicher (113) sowie einer Waschschüssel (120) mit einer über eine erste Flüssigkeitsleitung (121) mit dem Frischwasserspeicher verbundenen Wasserabgabeeinheit (130) und einer über eine zweite Flüssigkeitsleitung (122) mit dem Schmutzwasserspeicher verbundenen Wasseraufnahmeeinheit (127), wobei die Waschschüssel eine Auskragung (123) aufweist und um eine senkrecht angeordnete Längsachse in einem unterhalb der Waschschüssel angeordneten Lager drehbar gelagert ist, wobei das Lager mittels einer waagerecht angeordneten Schiebeeinrichtung (125) waagerecht reziprozierbar verschiebbar ist, **dadurch gekennzeichnet, dass** die Schiebeeinrichtung mittels eines an dem Basisgehäuse befestigten Teleskoparmes (126, 126') reziprozierbar höhenverstellbar ist, wobei die zwischen dem Frischwasserspeicher und der Wasserabgabeeinheit vorgesehene erste Flüssigkeitsleitung als im wesentlichen in dem Teleskoparm geführter Schlauch ausgebildet ist.

2. Vorrichtung nach Anspruch 1, **dadurch gekennzeichnet, dass** der Teleskoparm in senkrechter Position seiner Längsachse an dem Basisgehäuse befestigt ist.

3. Vorrichtung nach einem der Ansprüche 1 oder 2, **dadurch gekennzeichnet, dass** die Schiebeeinrichtung rechtwinklig zum Teleskoparm angeordnet ist.

4. Vorrichtung nach einem der vorhergehenden Ansprüche, **dadurch gekennzeichnet, dass** der Frischwasserspeicher innen vollständig hohl ausgebildet ist.

5. Vorrichtung nach einem der vorhergehenden Ansprüche, **dadurch gekennzeichnet, dass** der Schmutzwasserspeicher innen vollständig hohl ausgebildet ist.

6. Vorrichtung nach einem der vorhergehenden Ansprüche, **dadurch gekennzeichnet, dass** eine Pumpeneinrichtung zum Pumpen von Wasser aus dem Frischwasserspeicher in der Funktionseinheit untergebracht ist.

7. Vorrichtung nach einem der vorhergehenden Ansprüche, **dadurch gekennzeichnet, dass** die zwischen dem Schmutzwasserspeicher und der Wasseraufnahmeeinheit vorgesehene zweite Flüssigkeitsleitung als Wellrohrschlauch ausgebildet ist.

8. Vorrichtung nach einem der vorhergehenden Ansprüche, **dadurch gekennzeichnet, dass** die Wasserabgabeeinheit als Duschkopf ausgebildet ist, der in einer am äußeren Rand der Waschschüssel zu befestigenden Halterungseinrichtung lösbar einrastbar ist.

9. Vorrichtung nach einem der vorhergehenden Ansprüche, **dadurch gekennzeichnet, dass** die Basisstation auf Rollen angeordnet ist.

## Claims

1. A mobile washing unit for washing bedridden persons, comprising a base housing (110) comprising a functional unit (111), a clean water storage unit (112) and a waste water storage unit (113) and also a washbasin (120) comprising a water-dispensing unit (130) connected via a first fluid pipe (121) to said clean water storage unit and a water-collecting unit (127) connected via a second fluid pipe (122) to said waste water storage unit, which washbasin has an overhang and is mounted for rotation about a vertically disposed longitudinal axis in a bearing disposed beneath the washbasin, which bearing is adapted for reciprocatory horizontal displacement by means of a horizontally disposed sliding device (125), **characterized in that** said sliding device is vertically adjustable in both directions by means of a telescopic arm (126, 126') attached to said base housing, said first fluid pipe provided between said clean water storage unit and said water-dispensing unit being substantially in the form of a flexible pipe guided within said telescopic arm.

2. A device according to claim 1, **characterized in that** said telescopic arm is fixed to said base housing with its longitudinal axis in a vertical position.

3. A device as defined in either claim 1 or claim 2, **characterized in that** said sliding device is disposed at right angles to said telescopic arm.

4. A device as defined in any one of the previous claims, **characterized in that** said clean water storage unit is completely hollow inside.

5. A device as defined in any one of the previous claims, **characterized in that** said waste water storage unit is completely hollow inside.

6. A device according to any one of the previous claims, **characterized in that** a pumping plant for pumping water from said clean water storage unit into said functional unit is provided.

7. A device according to any one of the previous claims, **characterized in that** said second fluid pipe provided between said waste water storage unit and said water-collecting unit is in the form of a corrugated hose.

8. A device according to any one of the previous claims, **characterized in that** said water-dispensing unit is in the form of a shower head which can be releasably locked in holding means provided on the rim of said washbasin.

9. A device according to any one of the previous claims, **characterized in that** said base station is fitted on rollers.

## Revendications

1. Dispositif mobile pour la toilette des personnes alitées, comportant un boîtier de base (110) avec une unité fonctionnelle (111), un réservoir d'eau propre (112) et un réservoir d'eau usée (113), ainsi qu'un lavabo (120) avec une unité de distribution d'eau (130) reliée au réservoir d'eau propre par un premier conduit d'écoulement (121), et une unité de réception de l'eau (127) reliée au réservoir d'eau usée par un deuxième conduit d'écoulement (122), le lavabo possédant un rebord et étant fixé dans un logement sous le lavabo de façon à pouvoir pivoter autour d'un axe longitudinal en position verticale, le logement pouvant être déplacé horizontalement au moyen d'un dispositif de pivotement (125), **caractérisé en ce que** la hauteur du dispositif de pivotement peut être ajustée au moyen d'un bras télescopique (126, 126') fixé sur le boîtier de base, le premier conduit d'écoulement situé entre le réservoir d'eau propre et l'unité de distribution d'eau étant principalement constitué d'un tuyau introduit dans le bras télescopique.

2. Dispositif selon la revendication 1, **caractérisé en ce que** le bras télescopique est fixé sur le boîtier de base en position verticale par rapport à son axe longitudinal.

3. Dispositif selon la revendication 1 ou 2, **caractérisé en ce que** le dispositif de pivotement est placé de façon orthogonale par rapport au bras télescopique.

4. Dispositif selon l'une des précédentes revendications, **caractérisé en ce que** le réservoir d'eau propre est entièrement creux à l'intérieur.

5. Dispositif selon l'une des précédentes revendications, **caractérisé en ce que** le réservoir d'eau usée est entièrement creux à l'intérieur.

6. Dispositif selon l'une des précédentes revendications, **caractérisé en ce qu'**une pompe servant à pomper l'eau du réservoir d'eau propre est comprise dans l'unité fonctionnelle.

7. Dispositif d'après l'une des précédentes revendications, **caractérisé en ce que** le deuxième conduit d'écoulement prévu entre le réservoir d'eau usée et l'unité de réception de l'eau est constitué d'un tuyau ondulé.

8. Dispositif selon l'une des précédentes revendications, **caractérisé en ce que** l'unité de distribution d'eau se compose d'une tête de douche pouvant être encliquetée de façon amovible dans un dispositif de support situé sur le rebord externe du lavabo.

9. Dispositif selon l'une des précédentes revendications, **caractérisé en ce que** la station de base est montée sur des roulettes.
